# EUROPÄISCHE PATENTSCHRIFT

(11) **EP 1 194 680 B1**
(45) Veröffentlichungstag und Bekanntmachung des Hinweises auf die Patenterteilung: **02.03.2005**
(21) Anmeldenummer: 00938662.4
(22) Anmeldetag: 20.05.2000
(51) Int. Cl.: F01L 1/047, F01M 13/04

(54) **HUBKOLBENBRENNKRAFTMASCHINE MIT EINER NOCKENWELLE**
RECIPROCATING INTERNAL COMBUSTION ENGINE, COMPRISING A CAMSHAFT
MOTEUR ALTERNATIF A COMBUSTION INTERNE COMPRENANT UN ARBRE A CAMES

(30) Priorität: 08.07.1999 DE 19931740
(43) Veröffentlichungstag der Anmeldung: 10.04.2002
(73) Patentinhaber: DaimlerChrysler AG, 70567 Stuttgart (DE)
(72) Erfinder: BRÜGGEMANN, Hans, D-73650 Winterbach (DE); FINKBEINER, Hansjörg, D-73235 Weilheim (DE); SCHMID, Martin, D-73262 Reichenbach (DE)
(86) Internationale Anmeldenummer: PCT/EP2000/004586
(87) Internationale Veröffentlichungsnummer: WO 2001/004464

(56) Entgegenhaltungen:
- US-A- 4 049 401
- US-A- 4 651 704
- US-A- 5 261 380
- PATENT ABSTRACTS OF JAPAN vol. 015, no. 393 (M-1165), 4. Oktober 1991 (1991-10-04) & JP 03 160107 A (HONDA MOTOR CO LTD), 10. Juli 1991 (1991-07-10)
- PATENT ABSTRACTS OF JAPAN vol. 1996, no. 11, 29. November 1996 (1996-11-29) & JP 08 177450 A (RYOBI LTD), 9. Juli 1996 (1996-07-09)

## Beschreibung

Die Erfindung betrifft eine Hubkolbenbrennkraftmaschine mit einer Nockenwelle nach dem Oberbegriff des Anspruchs 1.

Bei Hubkolbenbrennkraftmaschinen gelangen aufgrund der hohen Drücke und der hin- und hergehenden Bewegung der Kolben Brenngase über die Kolbenringe in das Kurbelgehäuse. Diese Brenngase, auch "Blow-by" genannt, erhöhen den Druck im Kurbelgehäuse, schädigen das Schmieröl und erschweren die Abdichtung des Kurbelgehäuses. Das Kurbelgehäuse muß daher entlüftet werden. Dies geschieht in der Regel dadurch, daß man eine Verbindung zwischen dem Kurbelgehäuse und dem Einlaßsystem der Hubkolbenbrennkraftmaschine schafft. Dadurch gelangen keine Schadstoffe in die Umwelt. Um das Schmieröl, das in fein verteilter Form in den Kurbelgehäusegasen enthalten ist, vom Einlaßsystem der Hubkolbenbrennkraftmaschine fernzuhalten, werden Ölabscheider eingesetzt, über die die Kurbelgehäusegase geleitet werden, bevor sie in das Einlaßsystem der Hubkolbenbrennkraftmaschine gelangen.

Eine gattungsgemäße Hubkolbenbrennkraftmaschine ist aus der US-PS 4,651,704 bekannt. Die US-PS 4,651,704 offenbart eine Brennkraftmaschine mit einer Kurbelgehäuseentlüftung und einer Ölabscheidung, bei dem eine hohle Nockenwelle, genauer gesagt eine Nockenwelle mit einer im wesentlichen zentrisch verlaufenden, axialen Bohrung, als Abscheideraum für die in den Kurbelgehäusegasen befindlichen schwereren Ölbestandteile verwendet wird. Von dieser axialen Bohrung aus führen radiale Bohrungen in den die Nockenwelle umgebenden Raum, wobei die axiale Bohrung an einen Einlaßkanal angeschlossen ist. Bei dieser Brennkraftmaschine sind die Nockenwellen oberhalb der Gaswechselventile im Zylinderkopf der Hubkolbenbrennkraftmaschine angeordnet. Der sie umgebende Raum steht mit dem Kurbelgehäuse in Verbindung, so daß die Kurbelgehäusegase über die radialen Bohrungen und die axiale Bohrung in der Nockenwelle auf kurzem Weg in einen Einlaßkanal geleitet werden können. Durch die hohe Drehzahl der Nockenwelle, werden die schwereren Ölbestandteile der Kurbelgehäusegase durch die radialen Bohrungen nach außen befördert, während die leichteren Bestandteile der Kurbelgehäusegase durch das Druckgefälle zwischen dem Raum um die Nockenwelle und dem Einlaßkanal über die hohle Nockenwelle in das Einlaßsystem der Hubkolbenbrennkraftmaschine gelangen.

Der Erfindung liegt die Aufgabe zugrunde, die Ölabscheidung durch eine Vergrößerung der Schleuderwirkung zu verbessern.

Diese Aufgabe wird gemäß der Erfindung durch die Merkmale des Anspruchs 1 gelöst. Weitere Ausgestaltungen ergeben sich aus den Unteransprüchen.

Ein wesentlicher Vorteil der Erfindung besteht in der Verbesserung der Ölabscheidung durch eine vergrößerte Schleuderwirkung, wobei die radiale Bohrung der Nockenwelle durch eine radiale Bohrung in einer Scheibe verlängert wird, die auf der Nockenwelle vorgesehen ist. Die Scheibe kann einstückig an die Nockenwelle angeformt oder separat auf die Nockenwelle aufgesetzt sein, indem sie auf die Nockenwelle gepreßt, geklemmt, verschraubt, geklebt, gelötet oder geschweißt ist.

Die axiale Bohrung kann zentrisch durch die Nockenwelle verlaufen, sofern die Schmierung der Nockenwelle, insbesondere ihre Lager, von außen erfolgt. Wird die Nockenwelle durch innen liegende Schmierölbohrungen geschmiert, verläuft die axiale Bohrung zur Entlüftung ein wenig radial versetzt zur Schmierölversorgung, wobei beide Systeme strikt voneinander getrennt sind.

Die Scheibe besitzt zusätzlich zu der radialen Bohrung mindestens eine achsparallele Bohrung, die mit der radialen Bohrung verbunden ist. Die durch die achsparallele Bohrung eintretenden Kurbelgehäusegase werden durch die Fliehkraft separiert, wobei die Ölbestandteile durch die radiale Bohrung nach außen geschleudert werden, während die gasförmigen Bestandteile durch das Druckgefälle in die axiale zentrische Bohrung der Kurbelwelle und von dort in das Einlaßsystem gelangen.

Weitere Vorteile ergeben sich aus der folgenden Zeichnungsbeschreibung. In den Zeichnungen ist der Stand der Technik und ein Ausführungsbeispiel der Erfindung dargestellt. Die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: schematisch eine Nockenwelle einer gattungsgemäßen Hubkolbenbrennkraftmaschine, und
- Fig. 2: eine Nockenwelle einer erfindungsgemäßen Hubkolbenbrennkraftmaschine in einem vergrößerten Teilschnitt.

Eine Nockenwelle 1 einer gattungsgemäßen Hubkolbenbrennkraftmaschine mit Nocken 2 ist in einem Gehäuse 5 mittels Lager 3 drehbar gelagert. Sie ist am Ende zum Gehäuse 5 hin durch eine Dichtung 4 abgedichtet. Das Gehäuse 5 kann ein Zylinderkopf einer Hubkolbenbrennkraftmaschine sein und umschließt einen Raum 13, der die Nockenwelle 1 umgibt und mit einem nicht näher dargestellten Kurbelgehäuse verbunden ist. Die Nockenwelle 1 besitzt eine axiale Bohrung 6, von der radiale Bohrungen 7 ausgehen, die in den Raum 13 münden. Die axiale Bohrung 6 der Nockenwelle 1 besitzt an einem stirnseitigen Ende einen Auslaß 16, der mit einem nicht näher dargestellten Einlaßkanal der Hubkolbenbrennkraftmaschine verbunden ist.

Aufgrund des Druckgefälles vom Kurbelgehäuse zum Einlaßkanal strömen Kurbelgehäusegase durch die radialen Bohrungen 7 und die axiale Bohrung 6 sowie den Auslaß 16 in den Einlaßkanal. Die Strömungsrichtung der Kurbelgehäusegase ist mit 8 bezeichnet. Durch die Rotation der Nockenwelle 1 werden auf die in die Nockenwelle 1 eintretenden Kurbelgehäusegase Zentrifugalkräfte ausgeübt. Diese sind wegen der größeren Masse der Ölbestandteile für diese größer, so daß sie nach außen geschleudert werden, während die leichteren Gasbestandteile durch das Druckgefälle entgegen der Zentrifugalkraft nach innen transportiert werden.

Um die Zentrifugalkräfte zu vergrößern und damit die Ölabscheidung zu verbessern, ist nach Fig. 2 erfindungsgemäß auf die Nockenwelle 1 im Bereich der radialen Bohrung 7 eine Scheibe 10 vorgesehen, deren radiale Bohrung 11 die radiale Bohrung 7 der Nockenwelle 1 verlängert. Dadurch erreicht man am Umfang der Scheibe 10 höhere Umfangsgeschwindigkeiten und damit größere Zentrifugalkräfte.

Um die Abscheidung weiter zu verbessern, sind im Bereich des Umfangs der Scheibe 10 achsparallele Bohrungen 12 vorgesehen, die mit den radialen Bohrungen 11 der Scheibe 10 kreuzen und auf gegenüberliegenden Stirnseiten 14, 15 der Scheibe 10 münden. Somit können die Kurbelgehäusegase, die durch die achsparallelen Bohrungen 12 eintreten, einfach separiert werden, wobei die schwereren Ölbestandteile in Strömungsrichtung 9 nach außen befördert werden, während die leichteren Gasbestandteile über die radiale Bohrung 7 der Nockenwelle 1 nach innen gelangen. Die Scheibe 10 ist in geeigneter Weise mit der Nockenwelle 1 verbunden.

## Patentansprüche

1. Hubkolbenbrennkraftmaschine mit einer Nockenwelle (1) zum Steuern von Gaswechselventilen und einer Kurbelgehäuseentlüftung, die über einen Ölabscheider mit Einlaßkanälen verbunden ist, wobei die Nockenwelle (1) eine im wesentlichen zentrisch verlaufende, axiale Bohrung (6) aufweist, von der aus mindestens eine radiale Bohrung (7) in den die Nockenwelle (1) umgebenden Raum (13) führt und die an einen Einlaßkanal angeschlossen ist,
**dadurch gekennzeichnet,**
**daß** auf der Nockenwelle (1) im Bereich der radialen Bohrung (7) eine Scheibe (10) mit mindestens einer radialen Bohrung (11) vorgesehen ist, die die radiale Bohrung (7) der Nockenwelle (1) verlängert und daß von der radialen Bohrung (11) der Scheibe (10) mindestens eine im wesentlichen achsparallele Bohrung (12) zu einer Stirnseite (14, 15) der Scheibe (10) führt.

2. Hubkolbenbrennkraftmaschine nach Anspruch 1,
**dadurch gekennzeichnet,**
**daß** die Scheibe (10) einstückig an die Nockenwelle (1) angeformt ist.

3. Hubkolbenbrennkraftmaschine nach Anspruch 1,
**dadurch gekennzeichnet,**
**daß** die Scheibe (10) auf die Nockenwelle (1) gepreßt, geklemmt, geschraubt, geklebt, gelötet oder geschweißt ist.

## Claims

1. Reciprocating internal-combustion engine comprising a camshaft (1) for controlling gas exchange valves and a crankcase venting system connected via an oil separator to inlet channels, the camshaft (1) having a substantially centrally extending, axial bore (6), from which at least one radial bore (7) leads into the space (13) surrounding the camshaft (1) and which is connected to an inlet channel, **characterised in that** a disc (10) with at least one radial bore (11) is provided on the camshaft (1) in the region of the radial bore (7) and extends the radial bore (7) of the camshaft (1) and **in that** at least one substantially axially parallel bore (12) leads from the radial bore (11) of the disc (10) to an end face (14, 15) of the disc (10).

2. Reciprocating internal-combustion engine according to claim 1, **characterised in that** the disc (10) is formed in one piece on the camshaft (1).

3. Reciprocating internal-combustion engine according to claim 1, **characterised in that** the disc (10) is pressed, screwed, glued, soldered or welded onto the camshaft (1).

## Revendications

1. Moteur alternatif à combustion interne comprenant un arbre à cames (1) pour commander des soupapes d'échange gazeux et un reniflard d'aération du carter qui est relié à des conduits d'admission par l'intermédiaire d'un séparateur d'huile, l'arbre à cames (1) présentant un alésage axial (6) s'étendant de façon substantiellement centrale à partir duquel au moins un alésage radial (7) mène à l'espace (13) entourant l'arbre à cames (1), et l'alésage axial étant raccordé à un conduit d'admission,
**caractérisé en ce que** sur l'arbre à cames (1), au niveau de l'alésage radial (7), un disque (10) avec au moins un alésage radial (11) est prévu qui prolonge l'alésage radial (7) de l'arbre à cames (1), et **en ce qu'**au moins un alésage substantiellement parallèle à l'axe (12) mène de l'alésage radial (11) du disque (10) à une face frontale (14, 15) du disque (10).

2. Moteur alternatif à combustion interne selon la revendication 1, **caractérisé en ce que** le disque (10) est rapporté de façon intégrale sur l'arbre à cames (1).

3. Moteur alternatif à combustion interne selon la revendication 1, **caractérisé en ce que** le disque (10) est pressé, serré, vissé, collé, brasé ou soudé sur l'arbre à cames (1).
